# EUROPÄISCHE PATENTSCHRIFT

(11) **EP 2 166 171 B1**
(45) Veröffentlichungstag und Bekanntmachung des Hinweises auf die Patenterteilung: **22.05.2019**
(21) Anmeldenummer: 09012089.0
(22) Anmeldetag: 23.09.2009
(51) Int. Cl.: E04B 5/43, E04C 5/06

(54) **Durchstanzbewehrung zum Bewehren eines Betonbauwerkes gegen Durchstanzen im Bereich der Auflage eines Deckenelementes auf einer Stütze**
Punching reinforcement for reinforcing a concrete structure against punching around the support area of a floor slab
Armature de poinçonnement d'une structure en béton armé contre le poinçonnement aux alentours de la zone d'appui d'une dalle

(30) Priorität: 23.09.2008 DE 202008012547 U
(43) Veröffentlichungstag der Anmeldung: 24.03.2010
(73) Patentinhaber: ANCOTECH AG, 8157 Dielsdorf (CH)
(72) Erfinder: Mösch, Thomas, 8173 Neerach (CH); Barras, Marc, 1723 Marly (CH)
(74) Vertreter: Grosse Schumacher Knauer von Hirschhausen

(56) Entgegenhaltungen:
- EP-A- 2 108 753
- EP-A1- 0 414 484
- DE-A1- 3 520 129
- DE-U- 20 217 678
- DE-U1-202007 018 210
- GB-A- 191 407 210
- US-A- 3 800 491

## Beschreibung

### GEBIET DER ERFINDUNG

Die Erfindung betrifft eine Durchstanzbewehrung zum Bewehren eines Betonbauwerkes gegen Durchstanzen im Bereich der Auflage eines Deckenelementes auf einer Stütze mit einer Mehrzahl von mit seitlichem Abstand zueinander in einer Nahzone seitlich der Stütze gelegener Deckenbereiche in die Decke einzubetonierenden und quer zur Deckenfläche zu orientierenden Ankerelementen.

### TECHNOLOGISCHER HINTERGRUND

Bei einer Betondecke, wie einer Gebäudedecke als im Wesentlichen horizontales oder leicht geneigtes Bauteil oder als Unterkonstruktion von aufgestelzten, z.B. verkehrstechnischen Bauwerken, wie bei Rampen oder Brücken für Fahrzeuge jeder Art oder dergleichen treten in der Nahzone seitlich der Stützkonstruktion, wie einer runden oder polygonen Stütze aus Stahl oder Beton oder entsprechenden mauerartigen Gebilden, und insbesondere bei einzeln stehenden Stützpfeilern Durchstanzrisiken auf, d.h., dass die Betondecke in einer Nahzone abriss- und damit einsturzgefährdet ist.

Es sind eine Reihe von Möglichkeiten bekannt, die Durchstanzgefährdung bei von Stützen getragenen Betonbauwerken zu verringern. Dies kann zum Einen durch eine spezielle Bewehrung der Betondecke im Auflagebereich der Stütze geschehen und zum Anderen in einer Verbreiterung des Stützenkopfes gegenüber dem übrigen Stützenquerschnitt. Eine besonders elegante Lösung für derartige Anwendungsfälle ist in Figur 1 dargestellt, bei der ein geschweißter Rahmen 1' aus U-Eisen mit einem innen liegenden stegartigen Kreuz 2' in eine Betondecke 3' im Bereich einer säulenartigen Stütze 4' einbetoniert ist und auf dem Stützenkopf lagert. Dadurch wird eine Vergrößerung des Säulenkopfquerschnittes erreicht, einzig durch Vergrößerung des Schubwiderstandes des gefährdeten Bereichs ohne dass die Deckenstärke oder den Stützenquerschnitt überragende Bauelemente erforderlich sind.

Die EP 1 223 259 B1 der Anmelderin offenbart die stern- oder strahlenförmige Anordnung von gelochten Schubbewehrungs-Blechen. Eine sternförmige Anordnung von durchlochten Blechen zur Schubbewehrung kann auch der WO 01/5323 A2 entnommen werden.

Es ist eine Reihe von Durchstanzbewegungen in senkrecht stehenden Ankerelementen bekannt, die durch eine Montagehilfe an einem Ende miteinander verbunden sind:
- Eine Anordnung von Doppelkopfankern an radial angeordneten Dübelschienen zur Durchstanzbewehrung kann der DE 197 56 358 A1 entnommen werden. Zur Anpassung an die Beanspruchung nimmt die Stärke der Anker mit radialem Abstand von der Stütze ab. Die horizontal liegenden Dübelschienen sind an den oberen Kopfenden der Doppelkopfanker angeordnet und dort mit diesen verschweißt.
- Die DE 199 24 418 A1 beschreibt bügelförmige Ankerelemente im Zusammenhang mit einer Durchstanzbewehrung. Die Ankerelemente können in eine Biegebewehrung eingehängt oder durch stabförmige oder flach liegende Distanzleisten miteinander verbunden werden.
- Aus der DE 10 2004 006 618 A1 sind Filigran- oder Grossflächenelementplatten für Betondecken bekannt. Im Auflagebereich einer Stütze sind mehrere Doppelkopfanker durch eine horizontal liegende Schiene klebetechnisch an einer Kopf-Außenfläche miteinander verbunden. Die Schiene weist Löcher auf und dient der vorzugsweise regelmäßigen, Anordnung der Anker in einer unteren Grundbetonschicht nach Art einer Montagehilfe. Nachdem die Anker in der Grundbetonschicht der Filigranplatte im Bereich ihrer unteren Ankerköpfe, einbetoniert sind, ist die Schiene entbehrlich und sie wird deshalb entfernt, wodurch die oberen Ankerköpfe nicht länger miteinander verbunden sind. Auch diese Schiene hat also die Funktion einer hilfsweisen Befestigung der Anker untereinander. Die Schiene soll bewehrungstechnisch ohne Funktion sein.
- Die DE 34 11 591 C1 beschreibt stabförmige Schubbewehrungselemente für Stahlbetonkonstruktionen als Durchstanzbewehrung, die über orthogonal verlaufende, lang gestreckte und flexible Verbindungselemente miteinander verbunden sind, wodurch sie zum einfachen Transport zusammenrollbar und in beliebig geformter Anordnung einsetzbar sind. Hierzu kann auch ein flexibler Blechstreifen als Verbindungselement vorgesehen. Die Ankerelemente können dabei Köpfe oder Abbiegungen zur besseren Verankerung aufweisen.
- Die DE 27 27 159 C3 beschreibt eine Durchstanzbewehrung mittels senkrechter endverdickter Anker, bei der die Anker am Fußpunkt über ein horizontal liegendes Flacheisen, mit dem sie verschweißt sind, miteinander verbunden sind, so dass sie durch Festnageln auf der Schalung gegen Umfallen gesichert werden können. Die verdickten Ankerköpfe gestatten es, Kräfte aus den Bewehrungselementen ohne Schlupf auf den Beton abzugeben. Auch dieses Verbindungselement ist wiederum als Montagehilfe ausgestaltet und angeordnet.

Die DE 202 17 678 U offenbart alle Merkmale des Oberbegriffs des Anspruchs 1.

### ZUSAMMENFASSUNG DER ERFINDUNG

Davon ausgehend liegt der Erfindung die Aufgabe zugrunde, eine vergleichsweise einfache Bewehrungsanordnung und ein entsprechendes Durchstanzbewehrungselement vorzuschlagen.

Zur Lösung dieser Aufgabe wird eine Durchstanzbewehrung mit den Merkmalen des Anspruchs 1 vorgeschlagen.

Die Erfindung basiert demnach auf dem Grundgedanken, mehrere längliche, quer zur Deckenfläche zu orientierende Ankerelemente entlang eines Schubbewehrungselementes auszurichten und somit den gefährdeten Beton-Querschnitt nach Art eines Fachwerkes zu entlasten. Dabei handelt es sich um ein biegesteifes Schubbewehrungselement, das hochkant stehend angeordnet ist, also etwa parallel zu den Ankerelementen, die bevorzugt in Stabform ausgeführt sind. Es wird eine besondere Anordnung der Schubbewehrungselemente derart getroffen, dass sich diese im mittleren Bereich zwischen den Enden der Ankerelemente erstrecken. Die Wirkung dieser besonderen Kombination Schub- und Druckbewehrungselementen wird unten noch weiter erläutert. Die Ankerelemente und das Schubbewehrungselement, entlang dessen die Ankerelemente ausgerichtet sind, können grundsätzlich unverbunden zu einander angeordnet sein, da nach abbinden des Betons dieser eine Wirkverbindung zwischen beiden herstellt. Sie können auch temporär, z.B. durch Draht aneinander befestigt sein. Bevorzugt sind sie allerdings fest miteinander verschweißt. Dadurch werden die höchsten Bewehrungseffekte erzielt und die Verarbeitung deutlich erleichtert. Die Ausrichtung der mehreren Ankerelemente entlang einem hochkant stehenden Schubbewehrungselement kann grundsätzlich einer frei wählbaren Linienführung, wie einer einfachen oder mehrfachen Kurvenform oder entlang eines Polygonzuges erfolgen, solange die Biegesteifigkeit des Schubbewehrungselementes erhalten bleibt. Bevorzugt sind aber die Schubbewehrungselemente gerade gestreckt ausgebildet. Die Ankerelemente können in ihrem seitlichen Abstand zu den Schubbewehrungselementen zwar variieren. Sie liegen vorzugsweise an dem Schubbewehrungselement an. Sie können auf einer oder beiden Seiten des Schubbewehrungselementes angeordnet sein oder das Schubbewehrungselement in sich aufnehmen.

Um höchst mögliche Durchstanzbewehrung zu erzielen werden mehrere Schubbewehrungselemente mit den zugehörenden Druckbewehrungs- oder Ankerelementen sternen- oder strahlenförmig bezüglich der Stütze in deren Nahzone sie in der Decke anzuordnen sind, ausgerichtet.

Es hat sich herausgestellt, dass durch die Erfindung der Schubwiderstand im gefährdeten Schnitt deutlich erhöht werden kann. Auch die Druckfestigkeit im Bereich der Nahzone wird durch die Erfindung deutlich verbessert. Die erfindungsgemäße Kombination und gegenseitige Zuordnung der Schub- und Druckbewehrungselemente führt zu einer nicht erwartet hohen Versteifung und Verringerung der Durchstanzrisiken in der Unterstützungszone und darüber hinaus.

Gemäß der Erfindung werden als biegesteife, hochkant stehende Schubbewehrungselemente Bleche bzw. Blechstreifen verwendet, diese werden bevorzugt parallel zu einer von den Ankerelementen aufgespannten Bezugsebene angeordnet. Dieses Schubbewehrungselement kann auch diagonal zur Ausrichtung der Ankerelemente orientiert sein, wobei die Steigung zwischen dem Schubbewehrungselement und der Erstreckungsrichtung der Bewehrungsanordnung zwischen 10 und 100% und besonders bevorzugt in der Größenordnung von 45% liegen kann. Um den Betonverbund im Bereich blechstreifenförmiger oder in anderer Weise flächiger Schubbewehrungselemente zu erhöhen, werden die Schubbewehrungselemente mit mindestens einer fensterartigen Durchbrechung versehen.

Als Ankerelemente kommen bevorzugt und wie zumindest teilweise an sich bekannt Doppelkopfanker, Bügelanker oder hochfeste Verbundanker, insbesondere Ringbügelanker in Betracht. Doppelkopfanker bestehen aus einem Ankerbolzen und an dessen Enden vorgesehenen Ankerköpfen, vergleichsweise größeren Querschnitts. Auch die Bügelanker weisen eine längliche Form auf, wobei bügelartige Verbindungsbereiche zwischen parallelen gerade gestreckten Bereichen die Funktion eines Ankerkopfes übemehmen. Hochfeste Verbundanker weisen bekannte über die Stablänge verteilte, markante Profilierungen in unterschiedlichen Gestaltungen auf.

Insbesondere bei Decken, die eine zur Horizontale geneigte Fläche aufweisen, können die Ankerelemente auch schräg angeordnet sein, d. h. unter einem Winkel zur Vertikalen. Dieser Winkel kann größer als etwa 1° sein, vorzugsweise kann dieser Winkel zur Vertikalen kleiner als etwa 45° sein. In einer besonders bevorzugten Ausführung beträgt der Winkel zwischen den Ankerelementen und der Vertikalen etwa 20°. Durch die Neigung der Ankerelemente gegenüber der Vertikalen wird die statische Eigenschaft der erfindungsgemäßen Bewehrungsanordnung insbesondere bei Decken, deren Flächen zumindest eine Neigung aufweisen, verbessert. Wahlweise können die Ankerelemente auch lotrecht in der geneigten Deckenfläche angeordnet werden. Es ist ferner möglich, die Ankerelemente schräg, d. h. mit einer Neigung relativ zur Vertikalen in einer horizontal ausgerichteten Decke anzuordnen. Die betrifft auch Decken, deren Deckenflächen keine Neigung relativ zur Horizontalen aufweisen.

Eine besonders vorteilhafte Einspannung des Durchstanzbewehrungselementes, insbesondere im Bereich seines stützenseitigen Endes, können Endverankerungsmittel vorgesehen sein. Dies geschieht besonders vorteilhaft in Gestalt von die Schubbewehrungselemente seitlich überragende Bolzen, z.B. durchgesteckte und/oder angeschweißte Rundeisen in einer oder mehreren Höhenbereichen u. a. wie aus der EP 1 223 259 B1 des Anmelders bekannt. Es ist auch möglich, mehrere Durchstanzbewehrungselemente an dem betreffenden Ende gruppenartig zusammenzufassen, d. h. z. B. mehrere Verbindungselemente verbindende Stabelemente oder ähnliche Endverankerungen zu verwenden.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft - ein Ausführungsbeispiel einer Bewehrungsanordnung dargestellt ist. Auch einzelne Merkmale der Ansprüche oder der Ausführungsformen können mit anderen Merkmalen anderer Ansprüche und Ausführungsformen kombiniert werden.

### FIGURENKURZBESCHREIBUNG

In der Zeichnung zeigen
- Fig. 2A: eine Bewehrungsanordnung für eine auf einer säulenartigen Stütze ruhenden Decke in Draufsicht von oben, wobei nur die eine Säulenhälfte dargestellt ist;
- Fig. 2B: von einer Anordnung nach Fig. 2A eine Vertikalschnittansicht durch die Stützenmitte (Schnitt entlang der Linie IIB/C - IIB/C gemäß Fig. 2A);
- Fig. 3A-3D: vier Ausführungsformen von Durchstanzbewehrungselementen mit blechstreifenartigen Schubbewehrungselementen;
- Fig. 4: eine weitere Ausführungsform eines Durchstanzbewehrungselementes im eingebauten Zustand in Seitenansicht und mit dem Betonverbund erhöhenden Durchbrechungen;
- Fig. 5A-C: weitere Ausführungsformen von Durchstanzbewehrungselementen mit Endverankerungsmitteln zur Verbesserung der Einspannung, wobei Fig. 5A eine Einbauansicht ähnlich wie in Figuren 2A/B und 4 zeigt, während Figuren 5B und 5C eine Ansicht von oben in Relation zu einer säulenartigen Stütze 4 zeigt und die Endverankerungsmittel entweder einzeln an den Durchstanzbewehrungselementen angebracht sind (Fig. 5B) oder mehrere Durchstanzbewehrungselemente durch ein Endverankerungsmittel zu einer Gruppe verbunden sind (Fig. 5C).

### DETAILLIERTE BESCHREIBUNG VON AUSFÜHRUNGSBEISPIELEN

Wie aus Figur 2A ersichtlich, sind vom Außenumfang einer zur Hälfte dargestellten Stütze 4 aus sternförmig auseinander laufenden Durchstanzbewehrungselementen 10, jeweils bestehend aus einem gerade gerichteten Schubbewehrungselement 12 und entlang dieser ausgerichteten Ankerelemente 14 in Gestalt von Doppelkopfankern, wie sie in Seitenansicht aus Figur 2B ersichtlich sind. Alle Durchstanzbewehrungselemente sind, wie in Figur 2B dargestellt, in eine Betondecke 3 eingegossen, wobei die von den Ankerelementen 14 einerseits und von den Schubbewehrungselementen 12 andererseits aufgespannten parallelen Ebenen sich etwa rechtwinklig zur Flächennormale der Betondecke 3 erstrecken. In dem Ausführungsbeispiel sind je Durchstanzbewehrungselement 10 drei Ankerelemente 14 vorgesehen. Diese Anzahl kann durchaus größer und kleiner sein. Auch die Länge der Durchstanzbewehrungselemente in Richtung der Längserstreckung der Schubbewehrungselemente wird je nach Anwendungs- und Bedarfsfall variieren.

Aus Figur 3A ist das Durchstanzbewehrungselement 10 ersichtlich, welches in Figur 2B Verwendung findet. Bei dem Ausführungsbeispiel nach Figur 3B besteht das Schubbewehrungselement ebenfalls aus einem Blechstreifen, während die Ankerelemente 14 aus einem Bügel mit zwei aufrechten parallelen Streben 14A und diese an den oberen und unteren Enden verbindenden U-förmigen Bügeln 14B bestehen, wobei das Schubbewehrungselement bezüglich einer der Streben 14A im Bügelinneren befestigt ist. Figur 3C zeigt eine ähnliche Ausführungsform wie in Figur 3A mit dem Unterschied, dass als Ankerelemente z.B. durch Rollverformung profilierte Stäbe mit ringartigen Versteifungs- und Verkrallelementen verwendet werden. Gemäß Figur 3D ist die Ausführungsform nach Figur 3C in der Weise abgewandelt, dass die Ankerelemente abwechselnd auf Seiten des Schubbewehrungselementes angeordnet sind.

Bei dem Ausführungsbeispiel nach Figur 4 sind kreisrunde Löcher 16 in ein blechstreifenartig gestaltetes Schubbewehrungselement 12 so eingebracht, dass die Schwächung des Schubbewehrungselementes sehr gering ausfällt und die Löcher den Befestigungsbereich der Ankerelemente 14 vermeiden sollen. Hierdurch wird der Betonverbund erhöht.

Das Ausführungsbeispiel nach Figuren 5A bis 5C zeigt Schubbewehrungselemente mit Endverankerungsmitteln. Diese sind im dargestellten Ausführungsbeispiel als Rundstababschnitte ausgeführt, die, wie in Figur 5A, in verschiedenen Höhen des Schubbewehrungselementes 12 durch Löcher desselben hindurch gesteckt und mit diesem verschweißt oder stumpf angeschweißt sein können. An dieser Stelle sei vermerkt, dass das stützenseitige Rundloch beim Ausführungsbeispiel nach Figur 4, welches am entsprechend verlängerten freien Ende des Schubbewehrungselementes 12 vorgesehen ist, ebenfalls die Funktion eines Endverankerungsmittels 18 aufweist. Aus Figuren 5B und 5C ist zu erkennen, dass die Endverankerungsmittel z.B. beidseitig von dem Schubbewehrungselement 12 abstehen können (Fig. 5B). Sie können aber auch mehrere Durchstanzbewehrungselemente als Gruppe zusammenfassen. Figur 5C zeigt insoweit zwei zusammengefasste Durchstanzbewehrungselemente, welche durch ein stabförmiges Endverankerungsmittel 18 miteinander verbunden sind. Diese Anordnung ist auch beim Einbau in die Deckenbewehrung besonders einfach zu handhaben.

### BEZUGSZEICHENLISTE

### STAND DER TECHNIK

- 1': Rahmen
- 2': Kreuz
- 3': Betondecke
- 4': Stütze

### ERFINDUNG

- 3: Betondecke
- 4: Stütze
- 10: Durchstanzbewehrungselement
- 12: Schubbewehrungselement
- 12A/B: Schubbewehrungselement
- 14: Ankerelement
- 14A: Ankerstreben
- 14B: Ankerbügel
- 14C: Ankerbolzen
- 14D: Ankerkopf
- 14E: Ankerkopf
- 16: Durchbrechungen
- 18: Endverankerungsmittel

## Patentansprüche

1. Durchstanzbewehrung zum Bewehren eines Betonbauwerkes gegen Durchstanzen im Bereich der Auflage eines Deckenelementes auf einer Stütze mit einer Mehrzahl von mit seitlichem Abstand zu einander in einer Nahzone seitlich der Stütze gelegener Deckenbereiche in die Decke einzubetonierenden und quer zur Deckenfläche zu orientierenden Ankerelementen, wobei mehrere, als Doppelkopfanker und/oder als bügelförmige Elemente gebildete Ankerelemente (14) entlang mehrerer flächiger und parallel zu den Ankerelementen (14) angeordneter und dadurch hochkant stehender biegesteifer Schubbewehrungselemente (12; 12A, 12B) ausgerichtet sind, wobei die Schubbewehrungselemente aus mindestens einem parallel und/oder diagonal und/oder senkrecht zu den Ankerelementen orientierten Blechstreifen bestehen, **dadurch gekennzeichnet, dass** die Schubbewehrungselemente sich in einem mittleren Bereich zwischen den Enden der Ankerelemente erstrecken, wobei die Linienführung der den Schubbewehrungselementen zugeordneten Ankerelemente frei wählbar ist, und dass die Schubbewehrungselemente (12) sternförmig bezüglich der Stütze (4) angeordnet sind.

2. Durchstanzbewehrung nach Anspruch 1, **dadurch gekennzeichnet, dass** die Ankerelemente (14) und die Schubbewehrungselemente (12) Ebenen aufspannen, die parallel zueinander angeordnet sind.

3. Durchstanzbewehrung nach Anspruch 1 oder 2, **dadurch gekennzeichnet, dass** die Ausrichtung der Schubbewehrungselemente (12) entlang einer gerade gestreckten Ebene vorgesehen ist.

4. Durchstanzbewehrung nach einem der Ansprüche 1 bis 3, **dadurch gekennzeichnet, dass** die Schubbewehrungselemente (12) den Betonverbund erhöhende Durchbrechungen (16) aufweisen.

5. Durchstanzbewehrung nach einem der Ansprüche 1 bis 4, **dadurch gekennzeichnet, dass** die Schubbewehrungselemente (12) mindestens ein Mittel (18) zur Endverankerung aufweisen.

6. Durchstanzbewehrung nach Anspruch 5, **dadurch gekennzeichnet, dass** die Endverankerungsmittel (18) mehrere Schubbewehrungselemente (12) zusammenfassen.

7. Durchstanzbewehrung nach einem der Ansprüche 1 bis 6, **dadurch gekennzeichnet, dass** die Ankerelemente (14) mit den Schubbewehrungselementen verbunden sind.

## Claims

1. A punching reinforcement for reinforcing a concrete structure against punching around the support area of a floor slab with a plurality of anchor elements to be concreted into the floor slab laterally spaced with regard to each other in a proximity zone of floor slab areas to the side of the support and to be orientated perpendicularly to the floor slab, wherein several anchoring elements (14) configured as double-headed anchors and/or bow-shaped elements are aligned along several planar shear reinforcement elements (12; 12A, 12B) which are arranged in parallel to the anchor elements (14) and are thereby upright and rigid, wherein the shear reinforcement elements comprise at least one metal strip arranged in parallel and/or diagonally and/or perpendicularly to the anchor elements, **characterised in that** the shear reinforcement elements extend in a central area between the ends of the anchor elements, wherein the alignment of the anchoring element assigned to the shear reinforcement elements is freely selectable and **in that** the shear reinforcement elements (12) are arranged in a star-shaped manner with regard to the support (4).

2. The punching reinforcement according to claim 1, **characterised in that** the anchoring elements (14) and the shear reinforcement elements (12) span planes which are arranged in parallel to each other.

3. The punching reinforcement according to claim 1 or 2, **characterised in that** the alignment of the shear reinforcement elements (12) is envisaged along a straightly extending plane.

4. The punching reinforcement according to any one of claims 1 to 3, **characterised in that** the shear reinforcement elements (12) have openings (16) increasing the concrete bonding.

5. The punching reinforcement according to any one of claims 1 to 4, **characterised in that** the shear reinforcement elements (12) comprise at least one means (18) for end anchoring.

6. The punching reinforcement according to claim 5, **characterised in that** the end anchoring means (18) combine several shear reinforcement elements (12).

7. The punching reinforcement according to any one of claims 1 to 6, **characterised in that** the anchoring elements (14) are connected to the shear reinforcement elements.

## Revendications

1. Armature de poinçonnement d'une structure en béton armé contre le poinçonnement aux alentours de la zone d'appui d'une dalle comprenant une pluralité d'éléments d'ancrage à orienter transversalement et à bétonner dans la dalle à distance latérale entre eux dans une zone de proximité de parties de dalle placées à côté de la zone d'appui, dans lequel plusieurs éléments d'armature de cisaillement (12 ; 12A, 12B) rigides en flexion placés verticalement et disposés parallèlement aux éléments d'ancrage (14) sont alignés, en tant qu'ancrages à tête double et/ou en tant qu'éléments d'ancrage (14) formés en tant qu'éléments en forme d'étrier, dans lequel les éléments d'armature de cisaillement sont composés d'au moins une bande de tôle orientée parallèlement et/ou en diagonale et/ou verticalement aux éléments d'ancrage, **caractérisée en ce que** les éléments d'armature de cisaillement s'étendent dans une zone médiane entre les extrémités des éléments d'ancrage, dans lequel le tracé de ligne des éléments d'ancrage attribués aux éléments d'armature de cisaillement peut être sélectionné au choix, et que les éléments d'armature de cisaillement (12) sont disposés en étoile par rapport à la zone d'appui (4).

2. Armature de poinçonnement selon la revendication 1, **caractérisée en ce que** les éléments d'ancrage (14) et les éléments d'armature de cisaillement (12) tendent des plans qui sont disposés parallèlement entre eux.

3. Armature de poinçonnement selon la revendication 1 ou 2, **caractérisée en ce que** l'alignement des éléments d'armature de cisaillement (12) est prévu le long d'un plan étendu linéairement.

4. Armature de poinçonnement selon l'une des revendications 1 à 3, **caractérisée en ce que** les éléments d'armature de cisaillement (12) présentent des percées (16) augmentant l'adhérence du béton.

5. Armature de poinçonnement selon l'une des revendications 1 à 4, **caractérisée en ce que** les éléments d'armature de cisaillement (12) présentent au moins un moyen (18) pour l'ancrage final.

6. Armature de poinçonnement selon la revendication 5, **caractérisée en ce que** les moyens d'ancrage final (18) regroupent plusieurs éléments d'armature de cisaillement (12).

7. Armature de poinçonnement selon l'une des revendications 1 à 6, **caractérisée en ce que** les éléments d'ancrage (14) sont reliés aux éléments d'armature de cisaillement.
